# EUROPÄISCHE PATENTSCHRIFT

(11) **EP 1 417 737 B1**
(45) Veröffentlichungstag und Bekanntmachung des Hinweises auf die Patenterteilung: **14.09.2005**
(21) Anmeldenummer: 02794741.5
(22) Anmeldetag: 02.08.2002
(51) Int. Cl.: H01R 39/64

(54) **SCHLEIFRINGÜBERTRAGER**
SLIP RING CONNECTOR
TRANSMETTEUR A BAGUES GLISSANTES

(30) Priorität: 17.08.2001 DE 20113346 U
(43) Veröffentlichungstag der Anmeldung: 12.05.2004
(73) Patentinhaber: Walter Kraus GmbH, 86167 Augsburg (DE)
(72) Erfinder: BÜLTER, Olaf, 86551 Sulzbach (DE)
(74) Vertreter: Ernicke, Klaus Stefan
(86) Internationale Anmeldenummer: PCT/EP2002/008602
(87) Internationale Veröffentlichungsnummer: WO 2003/017436

(56) Entgegenhaltungen:
- EP-A- 0 917 256
- US-A- 4 673 228

## Beschreibung

Die Erfindung bezieht sich auf einen Schleifringübertrager mit den Merkmalen im Oberbegriff des Hauptanspruchs.

Die DE-200 04 763 U1 und die EP-0 744 794 A2 zeigen einen solchen Schleifringübertrager. Er wird benötigt, wenn eine Stromzufuhr zwischen einem relativ ortsfesten und einem um eine Achse rotierenden Maschinenteil sichergestellt werden soll. Bei bekannten Anordnungen dieser Art ist der Bürstenblock im Inneren eines Maschinenteiles an dessen Innenwand befestigt, wobei zur Montage besondere Genauigkeit erforderlich ist, um die Bürsten ohne Beschädigung gegen die Schleifbahnen anzustellen. Das Problem dieser Anordnung besteht darin, dass bei der immer wieder erforderlichen Reinigung des Antriebes die Maschinenteile komplett auseinander gebaut werden müssen, um freien Zugang zum Schleifring und dessen Schleifbahnen zwecks Säuberung zu schaffen.

Die US-A-4,673,228 befasst sich mit einem einclipsbaren Stecker für Telefonhörer. Das Bürstenmodul ist ein Gehäuse, an dem mehrfach abgewinkelte und seitlich in unterschiedliche Winkel ausgestellte Kontaktdrähte angeordnet sind. Die Schleifringe sind ihrerseits als umfangsseitige Kontaktnuten an einem Drehteil angeordnet, welches drehbar am Bürstenmodul abgestützt und gelagert ist. Durch diese zylindrische Stecklagerung können das Drehteil und das Bürstenmodul nur in einer geradlinigen Schiebebewegung in zentrierenden und gegenseitig abstützenden Kontakt gebracht werden. Diese Verbindung geschieht außerhalb des Gehäuses.

Aus der EP 0 917 256 A2 ist ein anderer Drehstecker bekannt. Hierbei wird ein Drehteil mit umfangseitig angeordneten Schleifringen zunächst in ein hohles Gehäuse eingeführt, welches umfangseitige Schlitze besitzt. Durch diese Schlitzen werden anschließend Bürstendrähte in einer geradlinigen Bewegung von außen her eingeführt, welche an einem gemeinsamen Halter befestigt sind.

Der Erfindung liegt die Aufgabe zugrunde, einen besseren Schleifringübertrager aufzuzeigen.

Die Erfindung löst diese Aufgabe mit den Merkmalen im Hauptanspruch.
Der Schleifringübertrager hat den Vorteil, dass durch die einfachere Anordnung von Schleifring und einem modularen Bürstenblock mit Bürsten im Wartungs- und Reparaturfall eine komplizierte Demontage der Maschinenteile entbehrlich gemacht und dennoch eine betriebssichere und genaue Zuordnung der Bürsten zu den Schleifbahnen beim Einbau sichergestellt wird. Zudem werden die Montage und Demontage vereinfacht sowie Beschädigungen und Fehlbehandlungen vermieden. Besondere Justierarbeiten sind nicht erforderlich. In der Betriebsstellung kann das Bürstenmodul verrastet werden und nimmt dadurch zielsicher und automatisch die richtige und passgenaue Position ein.

Die Führung für die Bürsten besteht aus einander gegenüberliegenden Schlitzen in den die Aussparung begrenzenden Wänden, durch welche die Platine eingeschoben werden kann. Diese Führungen befinden sich in Distanz zur Ebene des Schleifringes und verhindern dadurch beim Einführen der Platine eine Berührung der Bürsten mit den Schleifbahnen. Erst wenn die Trägerplatte des Bürstenblockes in der Anschlagstellung an der Außenwand des zweiten Maschinenteils angelangt ist, soll eine Annäherungsbewegung der Bürsten an die Schleifbahnen stattfinden können. Dies wird dadurch erreicht, dass die Platine an ihren der Trägerplatte zugekehrten Rändern seitliche Aussparungen aufweist, welche das Absenken des Bürstenblockes in der erwähnten Anschlag- und Befestigungsstellung erlauben.

Zur Verbindung der Platine mit der Trägerplatte empfiehlt es sich, an der Trägerplatte an der den Innenraum des zweiten Maschinenteils zugeordneten Seite zwei Ansätze zum Befestigen der Platine in einer zur Trägerplatte senkrechten Stellung vorzusehen.

Die Trägerplatte weist in dem außerhalb der Wandung des zweiten Maschinenteils befindlichen Bereich einen von außen zugänglichen Hohlraum zur Aufnahme des einen Teils einer elektrischen Steckverbindung für den Anschluss eines mit dem zweiten Maschinenteil verbindbaren dritten Maschinenteils auf. Durch diese Anordnung kann das dritte Maschinenteil, welches beispielsweise ein Werkzeug, insbesondere eine robotergeführte Schweißzange sein kann, unabhängig von der Drehstellung des zweiten Maschinenteils mit Strom versorgt werden.

Die Erfindung hat den Vorteil, dass zum Reinigen des Schleifringes und der Schleifbahn der Bürstenblock lediglich aus seiner Verbindungsstellung mit dem zweiten Maschinenteil gelöst zu werden braucht, woraufhin der Bürstenblock geringfügig angehoben wird, bis die Platine wieder in Eingriff mit den Schlitzen der Führung gelangt. Nun ist der Bürstenblock frei herausschiebbar. Durch die nun freigelegte Aussparung kann dann ein Reinigungsgerät in den Innenraum des Maschinenteils eingeführt werden, um den Schleifring bzw. die Schleifbahnen zu säubern.

Der Gegenstand der Erfindung lässt sich überall im Maschinenbau und in der Gerätetechnik anwenden, vorteilhafterweise auch bei Industrierobotern, wo es darauf ankommt, eine Stromverbindung über ineinander gelagerte und relativ zueinander drehbare Maschinenteile herbeizuführen.

In der Zeichnung ist die Erfindung schematisch und beispielsweise dargestellt. Es zeigen:
- Figur 1:: einen Schleifringübertrager in Draufsicht mit ineinander gelagerten Maschinenteilen mit Schleifringen und Bürstenmodulen,
- Figur 2:: eine Seitenansicht des Schleifringübertragers in Richtung von Pfeil II von Figur 1,
- Figur 3:: einen abgebrochenen vertikalen Querschnitt durch das zweite Maschinenteil gemäß Schnittlinie III-III in Figur 1,
- Figur 4:: einen vertikalen Querschnitt durch den Schleifringübertrager mit Schleifring und Bürstenmodul gemäß Schnittlinie IV-IV in Figur 1,
- Figur 5 und 6:: ein Bürstenmodul in Seitenansicht und geklappter Draufsicht.

Das Ausführungsbeispiel der Figur 1 zeigt eine teilweise aufgebrochene Draufsicht auf einen Schleifringübertrager, der mindestens zwei relativ zueinander drehbar gelagerte Maschinenteile (1,2) aufweist, von denen ein erstes Maschinenteil (1) beispielsweise als Stator und ein zweites Maschinenteil (2) als Rotor dient. Die Maschinenteile (1,2) können ineinander oder aneinander, alternativ aber auch jeweils eigenständig extern gelagert sein. Mit (18) ist die Drehachse des Rotors (2) bezeichnet. Die Anordnung ist auch kinematisch umkehrbar, wonach das Maschinenteil (2) relativ ortsfest und das Maschinenteil (1) hierzu drehbar gelagert sein kann.

Über die relativ zueinander drehbaren Maschinenteile (1,2) kann ein elektrischer Strom geleitet werden, der auch z.B. zu einem dritten Maschinenteil (nicht dargestellt) geführt werden, ohne dass die Stromzufuhr von der relativen Drehstellung der Maschinenteile (1,2) abhängig ist.

Die Stromübertragung erfolgt mittels ein oder mehreren Schleifringen (3) und ein oder mehreren elektrischen schleifenden Kontaktelementen, vorzugsweise Bürsten (16). Die Bürsten (16) sind vorzugsweise gruppenförmig in Bürstenblocks (7) zusammengefasst und bilden zusammen mit anderen Teilen Bürstenmodule (19).

Im gezeigten Ausführungsbeispiel trägt das erste Maschinenteil (1) mindestens einen flachen Schleifring (3), auf dessen Oberfläche ein oder mehrere konzentrisch zur Achse (18) angeordnete und mit entsprechenden Zuleitungen versehene Schleifbahnen (4) als Stromführung angeordnet sind. In den Maschinenteilen (1,2) können auch mehrere Schleifringe (3) mit Abstand übereinander angeordnet sein und unterschiedlich ausgebildete Schleifbahnen (4), z.B. für Leistungs- und Signalströme aufweisen.

Am zweiten Maschinenteil (2) werden das oder die Bürstenmodul(e) (19) lösbar angeordnet. Das Einsetzen und Entnehmen des Bürstenmoduls (19) erfolgt mittels einer kombinierten und in unterschiedlichen Richtungen ausgeführten Einführ- und Positionierbewegung im zugehörigen Maschinenteil (1,2).

Das Bürstenmodul (19) besitzt mindestens einen Bürstenblock (7) mit mehreren Bürsten (16), welche mit den zugeordneten Schleifbahnen (4) in stromübertragenden Schleifkontakt gebracht werden sollen. Der Bürstenblock (7) ist auf der Ober- oder Unterseite einer Platine (10) angeordnet, welche ihrerseits mit einem vorzugsweise plattenförmigen Trägerteil (8) verbunden ist und von diesem quer absteht.

Zum Zwecke der Befestigung und Führung der Bürstenmodule (19) befindet sich in der Wandung (6) des zweiten Maschinenteils (2) mindestens eine in Figur 2 näher dargestellte und quer zur Drehachse (18) ausgerichtete Aussparung (5) durch welche die Platine (10) des Bürstenmoduls (19) in den Innenraum des zweiten Maschinenteils (2) eingeführt und anschließend zur Positionierung in der Betriebsstellung in einer quer verlaufenden Bewegung formschlüssig verrastet werden kann. Figur 4 zeigt die Anordnung im Querschnitt.

Die Aussparung (5) besitzt an den seitlich begrenzenden Wandungen (6) seitliche Führungen in Form von auf gleicher Höhe einander gegenüberliegenden, quer verlaufenden Schlitzen (11), deren Höhe etwa der Dicke der freien Längsränder (17) einer einzelnen Platine (10) entspricht. Figur 2 zeigt in der linken Bildhälfte die Platine (10) in Einführstellung im Schlitz (11). In der rechten Bildhälfte ist die abgesenkte Raststellung dargestellt.

Aus Figur 3 geht ein Vertikalschnitt längs der Linie III-III in Figur 1 hervor, in dem die Aussparung (5) sowie der Schlitz (11) in der die Aussparung (5) begrenzenden Wandung (6) dargestellt sind. Die Aussparung (5) geht außenseitig nach unten in eine Ausnehmung (24) über, die in Betriebsstellung des Bürstenmoduls (19) von der Platine (10) rückseitig nach unten austretende und in das Trägerteil (8) weitergeführte Kabel auf.

Die Trägerplatte (8) erstreckt sich längs der Drehachse (18) und wird von außen her gegen die abgeflachte Außenseite (9) der ansonsten zylindrischen Wandung (6) angestellt und an dieser in geeigneter Weise, z.B. mittels mehrerer Schraubverbindungen (20) lösbar befestigt. An der Innenseite der Trägerplatte (8) befinden sich zwei Ansätze (12) auf denen die Platine (10) gelagert und verschraubt ist. Diese Ansätze (12) ragen beim Einführen des Bürstenmoduls (19) mit Spiel nach unten durch den unteren Teil der Aussparung (5) und liegen erst in der in Figur 4 dargestellten Raststellung auf dem unteren Rand (23) der Ausnehmung (5) bzw. dem dort von der Wandung (6) gebildeten Sockel auf.

Wie die Figuren 4, 5 und 6 zeigen, sind an der Platine (10) die einzelnen Bürsten (16) befestigt, die durch eine entsprechende Verkabelung mit einer elektrischen Steckverbindung (15), vorzugsweise in Form einer Pinleiste (21), verbunden sind, die sich in einem Hohlraum (14) der Trägerplatte (8) befinden und von außen für eine aufzusetzende elektrische Steckbuchse (22) zugänglich sind. Die Zuordnung von Steckbuchse und Pins kann auch umgedreht sein.

Beim Einsetzen kann das Bürstenmodule (19) mit der Platine (10) so durch die Aussparung (5) in den Innenraum des zweiten Maschinenteiles (2) quer zur Drehachse (18) bewegt und eingeführt werden, dass bei dieser Verschiebebewegung die Bürsten (16) nicht mit den Schleifbahnen (4) in Berührung kommen und dadurch vor Beschädigungen geschützt sind. Hierfür sind die Höhe der Aussparung (5) und Lage der Schlitze (11) in Achsrichtung (18) gegenüber dem zugehörigen Schleifring (3) so gewählt, dass die Platine (10) mit ihren Bürsten (16) beim Hindurchführen durch die Schlitze (11) einen genügend großen Abstand zum unteren Ausnehmungsrand (23) und zu den Schleifbahnen (4) besitzt.

Erst wenn das Bürstenmodul (19) mit seiner Trägerplatte (8) sich in der Anschlagstellung befindet, bei der die Trägerplatte (8) fest an der Außenseite (9) der Wandung (6) des Maschinenteils (2) anliegt und die Bürsten (16) die richtige Schwebe-Position über den zugehörigen Schleifbahnen (4) haben, soll und kann die Platine (10) in die Betriebsstellung gesenkt und eingerastet werden. Dies wird durch ein oder zwei seitliche Aussparungen (13) an den Längsrändern (17) der Platine (10) erreicht, die sich in dem Bereich befinden, der der Trägerplatte (8) am nächsten liegt. Die Tiefe und Länge der Aussparungen (13) ist an die Weite der Ausnehmung (5) und an die Dicke der seitlichen Wandung (6) angepasst, so dass in der abgesenkten Raststellung die Aussparungen (13) und die Trägerplatte (8) die Wandungen (6) an drei Seiten formschlüssig umgreifen. Die Ansätze (12) sind gegenüber den Aussparungen (13) zurückversetzt angeordnet. In der Betriebs- und Raststellung kann die Trägerplatte (8) mit der Wandung (6) verschraubt und fixiert werden.

Wenn die Trägerplatte (8) am Ende der Einführbewegung an der Außenseite (9) der Wandung (6) plan anliegt, kann der Bürstenblock (7) mit der Trägerplatte (8) so weit gesenkt werden, dass die Bürsten (16) Kontakt mit den Schleifbahnen (4) erhalten. Die seitlichen Aussparungen (13) sind nämlich nicht mehr in den Schlitzen (11) geführt, wodurch die Absenkung des Bürstenmoduls (19) und seiner Platine (10) ermöglicht wird. Hierbei ist die Innenkontur der Aussparung (5) in Verbindung mit der Außenkontur des Bürstenmoduls (19) mit der Trägerplatte (8) und den Ansätzen (12) so beschaffen, dass eine Führung der Trägerplatte (8) an der Wandung (6) bzw. in der Aussparung (5) zum Zwecke der Annäherungsbewegung von Bürsten (16) und Schleifbahnen (4) ohne seitliches Ausweichen gewährleistet ist.

In den Zeichnungen ist der Übersicht wegen nur ein einzelner Schleifring (3) dargestellt. In der Praxis können jedoch mehrere Schleifringe (3) konzentrisch am Mantel des ringförmigen Maschinenteils (1) mit Abstand übereinander angeordnet sein. Die zugehörigen Bürstenmodule sind dann an verschiedenen Umfangsstellen des Schleifringübertragers verteilt angeordnet. Figur 1 zeigt dies andeutungsweise mit zwei Bürstenmodulen (19). Entsprechend der Höhenlage der zugehörigen Schleifringe (3) befinden sich dann auch die Ausnehmungen (5) und die Schlitze (11) in den hierzu passenden unterschiedlichen Höhen. Auch die Höhenlage der Platinen (10) an den Trägerteilen (8) ist entsprechend angepasst. In.der gezeigten Ausführungsform besitzt jedes Bürstenmodul (19) hierbei jeweils nur eine Platine (10) mit einem je nach Schleifringlage an der Ober- oder Unterseite angeordneten Bürstenblock (7). Bei oben liegenden Schleifringen (3), deren Schleifbahnen (4) an der Ringunterseite angeordnet sind, wird das Bürstenmodul (19) beim Einsetzen in kinematische Umkehr zur vorbeschriebenen Ausführungsform nach oben in die Raststellung angehoben.

Abwandlungen der gezeigten Ausführungsformen sind in verschiedener Weise möglich. Dies betrifft zum einen die eingangs erwähnte kinematische Umkehr der Maschinenteile (1, 2). Ferner kann ein Bürstenmodul (19) mehrere parallel und mit Abstand übereinander angeordnete Platinen (10) mit Bürstenblöcken (6) tragen, die mit einer entsprechenden Zahl von Schleifringen (3) mittels einer gemeinsamen Einrastbewegung in Kontakt treten. Hierfür können entsprechend mehrere Aussparungen (5) mit seitlichen Schlitzen (11) vorhanden sein. Ferner sind beliebige konstruktive Abwandlungen in der Form und Anordnung der Bürstenmodulteile, z. B. der Trägerplatte (8) mit ihrer Steckverbindung (15), der Ausbildung und Anordnung der Platine(n) (10) und der Bürstenblöcke (7) möglich. Das Montageprinzip des Einführens und des Positionierens der Bürstenmodule (19) in zwei getrennten und zueinander vorzugsweise senkrechten Bewegungen kann auch bei anderen Formen von Schleifringübertragern angewendet werden, bei denen z. B. die Schleifringbahnen (4) auf dem Außenmantel zylindrischer Trägerteile angeordnet sind. Die Einführbewegung der Bürstenmodule (19) erfolgt dann längs der Drehachse (18) und die anschließende Positionierbewegung in radialer Richtung. Die Platinen (10) bzw. Bürstenblöcke (7) sind dann entsprechend der Schleifbahnkrümmung gebogen. Variabel sind sie in der Zahl, Größe und Anordnung der Bürsten (16) an der Platine (10). Statt eines mehrteiligen Bürstenblocks (7) kann auch eine einzelne Bürste (16) oder ein sonstiges geeignetes elektrisches Kontaktelement an der Platine (10) befestigt sein. Grundsätzlich können statt Bürsten auch andere geeignete Kontaktelemente verwendet werden.

### BEZUGSZEICHENLISTE

- 1: erstes Maschinenteil (Stator)
- 2: zweites Maschinenteil (Rotor)
- 3: Schleifringträger
- 4: Schleifring
- 5: Aussparung
- 6: Aussparung begrenzende Wandung
- 7: Bürstenblock
- 8: Trägerteil, Trägerplatte
- 9: abgeflachte Außenseite der Wandung
- 10: Platine
- 11: Führung (Schlitz)
- 12: Ansatz
- 13: seitliche Aussparung
- 14: Hohlraum
- 15: elektrische Steckverbindung
- 16: Bürste
- 17: Rand der Platine
- 18: Drehachse
- 19: Bürstenmodul
- 20: Befestigung, Schraubverbindung
- 21: Pinleiste
- 22: Steckbuchse
- 23: unter Rand der Ausnehmung
- 24: Ausnehmung

## Patentansprüche

1. Schleifringübertrager mit mindestens zwei als Stator und Rotor ausgebildeten, relativ zueinander um eine Drehachse (18) drehbaren Maschinenteilen (1,2) und mit ein oder mehreren Schleifringen (3) sowie ein oder mehreren elektrischen Kontaktelementen, insbesondere Bürsten (16), **dadurch gekennzeichnet, dass** die Bürste(n) (16) in mindestens einem Bürstenmodul (19) auf einer Platine (10) mit mindestens einer seitlichen Aussparung (13) am Längsrand (17) angeordnet ist/sind, wobei in der Wandung (6) von einem Maschinenteil (1,2) eine Aussparung (5) mit mindestens einer seitlichen Führung (11) angeordnet ist, durch welche das Bürstenmodul (19) einführbar und anschließend in einer quer verlaufenden Bewegung in einer Betriebsstellung positionierbar ist.

2. Schleifringübertrager nach Anspruch 1, **dadurch gekennzeichnet, dass** das Bürstenmodul (19) ein mit der Außenseite (9) des zugehörigen Maschinenteils (1,2) verbindbare Trägerplatte (8) mit der die Bürsten (16) tragenden Platine (10) aufweist.

3. Schleifringübertrager nach Anspruch 2, **dadurch gekennzeichnet, dass** die Aussparung (13) nahe der Trägerplatte (8) angeordnet ist und eine an die Weite der Aussparung (5) und an die Dicke der seitlichen Wandung (6) angepasste Tiefe und Länge für einen formschlüssigen Umgriff der Wandung (6) in einer abgesenkten Raststellung aufweist.

4. Schleifringübertrager nach Anspruch 1, 2 oder 3, **dadurch gekennzeichnet, dass** die Aussparung (5) quer zur Drehachse (18) ausgerichtet und mit einem Abstand zum Schleifring (3) angeordnet ist, der das Einschieben der Bürsten (16) in Distanz vom Schleifring (3) und das Annähern der Bürsten (16) an die Schleifbahnen (4) erst in der Anschlagstellung des Bürstenmoduls (19) sicherstellt.

5. Schleifringübertrager nach einem der vorhergehenden Ansprüche, **dadurch gekennzeichnet, dass** in der die Aussparung (5) seitlich begrenzenden Wand (6) gegenüberliegende Schlitze (11) zur Führung der Platine (10) angeordnet sind.

6. Schleifringübertrager nach Anspruch 5, **dadurch gekennzeichnet**, die Schlitze (11) mit Abstand über dem unteren Ausnehmungsrand (23) angeordnet sind.

7. Schleifringübertrager nach einem der Ansprüche 2-6, **dadurch gekennzeichnet, dass** die Trägerplatte (8) zwei Ansätze (12) zum Befestigen der Platine (10) in einer zur Trägerplatte (8) senkrechten Stellung aufweist.

8. Schleifringübertrager nach Anspruch 7, **dadurch gekennzeichnet, dass** die Ansätze (12) zur Anlage auf dem unteren Ausnehmungsrand (23) in Raststellung vorgesehen sind.

9. Schleifringübertrager nach einem der Ansprüche 2-8, **dadurch gekennzeichnet, dass** die Trägerplatte (8) in dem außerhalb der Wandung (6) befindlichen Bereich einen von außen zugänglichen Hohlraum (14) zur Aufnahme des einen Teiles einer elektrischen Steckverbindung (15) aufweist.

## Claims

1. Slipring transmitter having at least two machine parts (1, 2), which are in the form of a stator and a rotor and can rotate in relation to one another about an axis of rotation (18), and having one or more sliprings (3) and one or more electrical contact elements, in particular brushes (16), **characterized in that** the brush(es) (16) is/are arranged in at least one brush module (19) on a printed circuit board (10) having at least one lateral cutout (13) on the longitudinal edge (17), a cutout (5) having at least one lateral guide (11) being arranged in the wall (6) of one machine part (1, 2), by means of which guide (11) the brush module (19) can be inserted and can then be positioned, in one transverse movement, in an operating position.

2. Slipring transmitter according to Claim 1, **characterized in that** the brush module (19) has a carrier plate (8), which can be connected to the outside (9) of the associated machine part (1, 2), having the printed circuit board (10) carrying the brushes (16).

3. Slipring transmitter according to Claim 2, **characterized in that** the cutout (13) is arranged close to the carrier plate (8) and has a depth and length, which are matched to the width of the cutout (5) and to the thickness of the lateral wall (6), for an interlocking engagement around the wall (6) in a lower latching position.

4. Slipring transmitter according to Claim 1, 2 or 3, **characterized in that** the cutout (5) is aligned transversely with respect to the axis of rotation (18) and is arranged at a distance from the slipring (3) which ensures that the brushes (16) are pushed in at a distance from the slipring (3) and that the brushes (16) only approach the sliding tracks (4) in the stop position of the brush module (19).

5. Slipring transmitter according to one of the preceding claims, **characterized in that** opposing slots (11) for the purpose of guiding the printed circuit board (10) are arranged in the wall (6) which laterally delimits the cutout (5).

6. Slipring transmitter according to Claim 5, **characterized in that** the slots (11) are arranged above the lower recess edge (23), at a distance.

7. Slipring transmitter according to one of Claims 2 - 6, **characterized in that** the carrier plate (8) has two attachments (12) for the purpose of fixing the printed circuit board (10) in a position which is perpendicular to the carrier plate (8).

8. Slipring transmitter according to Claim 7, **characterized in that** the attachments (12) are provided in the latching position so as to bear against the lower recess edge (23).

9. Slipring transmitter according to one of Claims 2 - 8, **characterized in that**, in the region which is located outside the wall (6), the carrier plate (8) has a cavity (14), which is accessible from the outside, for the purpose of accommodating one part of an electrical plug connection (15).

## Revendications

1. Transmetteur à bagues glissantes comprenant au moins deux pièces de machine (1, 2) réalisées en tant que stator et rotor, pouvant tourner l'une par rapport à l'autre autour d'un axe de rotation (18), et comprenant une ou plusieurs bagues glissantes (3) ainsi qu'un ou plusieurs éléments de contact électriques, notamment des brosses (16), **caractérisé en ce que** la ou les brosse(s) (16) est/sont disposée(s) dans au moins un module de brosse (19) sur une platine (10) avec au moins un évidement latéral (13) sur le bord longitudinal (17), un évidement (5) avec au moins une coulisse latérale (11) étant prévu dans la paroi (6) d'une pièce de machine (1, 2), à travers lequel le module de brosse (19) peut être introduit et positionné ensuite dans une position de fonctionnement dans un mouvement s'étendant transversalement.

2. Transmetteur à bagues glissantes selon la revendication 1, **caractérisé en ce que** le module de brosse (19) présente une plaque support (8) pouvant être connectée au côté extérieur (9) de la pièce de machine associée (1, 2), avec la platine (10) portant les brosses (16).

3. Transmetteur à bagues glissantes selon la revendication 2, **caractérisé en ce que** l'évidement (13) est disposé à proximité de la plaque support (8) et présente une profondeur et une longueur adaptées à la largeur de l'évidement (5) et à l'épaisseur de la paroi latérale (6), pour un engagement périphérique par coopération de forme avec la paroi (6) dans une position d'encliquetage abaissée.

4. Transmetteur à bagues glissantes selon la revendication 1, 2 ou 3, **caractérisé en ce que** l'évidement (5) est orienté transversalement à l'axe de rotation (18) et est disposé à une distance de la bague glissante (3) qui garantit l'insertion des brosses (16) à distance de la bague glissante (3) et le rapprochement des brosses (16) contre les pistes glissantes (4) seulement dans la position de butée du module de brosse (19).

5. Transmetteur à bagues glissantes selon l'une quelconque des revendications précédentes, **caractérisé en ce que** des fentes (11) opposées sont prévues pour le guidage de la platine (10) dans la paroi (6) limitant latéralement l'évidement (5).

6. Transmetteur à bagues glissantes selon la revendication 5, **caractérisé en ce que** les fentes (11) sont disposées à distance au-dessus du bord inférieur (23) de l'évidement.

7. Transmetteur à bagues glissantes selon l'une quelconque des revendications 2 à 6, **caractérisé en ce que** la plaque support (8) présente deux saillies (12) pour la fixation de la platine (10) dans une position perpendiculaire à la plaque support (8).

8. Transmetteur à bagues glissantes selon la revendication 7, **caractérisé en ce que** les saillies (12) sont prévues pour venir en appui sur le bord inférieur (23) de l'évidement dans la position d'encliquetage.

9. Transmetteur à bagues glissantes selon l'une quelconque des revendications 2 à 8, **caractérisé en ce que** la plaque support (8) présente, dans la région se trouvant en dehors de la paroi (6), un espace creux (14) accessible depuis l'extérieur pour recevoir l'une partie d'un connecteur à fiche électrique (15).
